# FASCICULE DE BREVET EUROPEEN

(11) **EP 4 405 616 B1**
(45) Date de publication et mention de la délivrance du brevet: **27.08.2025**
(21) Numéro de dépôt: 22755261.9
(22) Date de dépôt: 25.07.2022
(51) Int. Cl.: F21S 41/147, F21S 41/151, F21S 41/153, F21S 41/25, F21S 41/255, F21S 41/26, F21S 41/32, F21S 41/36, F21S 41/39, F21S 41/663, F21S 41/148, F21S 41/37

(54) **BLOC OPTIQUE POUR PROJECTEUR DE VÉHICULE AUTOMOBILE**
OPTISCHES MODUL FÜR KFZ-SCHEINWERFER
OPTICAL MODULE FOR VEHICLE HEADLAMP

(30) Priorité: 22.09.2021 FR 2109963
(43) Date de publication de la demande: 31.07.2024
(73) Titulaire: Stellantis Auto SAS, 78300 Poissy (FR)
(72) Inventeur: VIDEIRA, Filipe, 78140 VELIZY VILLACOUBLAY (FR); DESSI, Bruno, 25260 ETOUVANS (FR)
(74) Mandataire: ESIP
(86) Numéro de dépôt international: PCT/FR2022/051485
(87) Numéro de publication internationale: WO 2023/047027

(56) Documents cités:
- EP-A1- 3 299 703
- CN-A- 106 641 944
- DE-A1- 19 813 032
- DE-U1- 202020 105 338
- JP-A- 2007 324 001
- JP-A- 2010 218 964

## Description

La présente invention revendique la priorité de la demande française 2109963 déposée le 22.09.2021. L'invention concerne en général les projecteurs pour véhicules automobiles et s'intéresse plus particulièrement aux blocs pour projecteurs intégrant dans un même boitier plusieurs fonctions d'éclairage, comme connus du document JP 2007-324001 A.

Dans un projecteur, il est courant d'intégrer plusieurs fonctions d'éclairage telles que les fonctions de feux de croisement et feux de route ainsi que des fonctions dites d'éclairage virage statique, connues sous l'acronyme « EVS » ou sous l'acronyme anglo-saxon « SBL », pour « Static Bending Light ».

La fonction SBL permet de compléter l'éclairage offert par les fonctions de feux de croisement et feux de route, sur les bas-côtés de la route en fonction de la vitesse du véhicule et de l'angle de braquage du volant. L'intérêt de cette fonction est d'améliorer la visibilité du conducteur, de nuit, dans les virages et notamment à l'intérieur des virages.

Dans certains véhicules, un module optique, dédié à la fonction SBL, désigné ci-après par module SBL, est disposé à côté d'autres modules optiques dédiés respectivement aux fonctions de feux de croisement et feux de route, dans chacun des projecteurs du véhicule. Le module SBL est généralement disposé, dans le projecteur, le plus près de l'axe longitudinal du véhicule. Le module SBL est alors orienté vers l'extérieur du véhicule avec une orientation permettant de pointer le faisceau lumineux généré par le module SBL vers les bas-côtés de la route.

Un bloc optique est généralement constitué d'un boitier fermé par une lentille ou une glace transparente à la lumière. Le boitier contient et supporte au moins une source lumineuse telle qu'une diode électroluminescente, désignée par l'acronyme anglosaxon LED (Light-Emitting Diode), implantée sur une carte électronique, et un réflecteur parabolique ou autre, permettant d'orienter le faisceau lumineux généré par la LED vers la lentille ou la glace fermant le boitier. Un tel bloc optique peut être équipé ou être associé à un masque ayant pour fonction de cacher les zones techniques vis-à-vis d'un observateur situé devant le véhicule. Les zones techniques comprennent notamment les cartes électroniques et autres composants ou éléments mécaniques participant à la formation des faisceaux lumineux et à leur orientation.

Il est également connu d'intégrer les fonctions de feux de croisement et feux de route dans un même boitier en partageant la même carte électronique supportant les LEDs.

L'intégration des LEDs d'éclairage dans les projecteurs des véhicules automobiles et les nouvelles technologies d'éclairage associées, permettent de faire coopérer dans un même boitier de projecteur différentes fonctions d'éclairage et notamment une fonction d'éclairage complémentaire comme la fonction SBL.

Cependant, l'ajout de la fonction SBL en plus des fonctions d'éclairage déjà implantées dans un projecteur ayant fait l'objet d'un premier développement, peut nécessiter des aménagements coûteux (rajout d'un réflecteur, d'une carte électronique supportant une ou plusieurs LEDs, un masque...) et/ou nécessiter une place qui n'est pas toujours disponible dans le boitier.

La présente invention a pour but d'apporter une solution peu couteuse permettant d'ajouter la fonction SBL dans un bloc optique déjà existant dans un projecteur de véhicule automobile, sans impacter le volume du bloc optique ni la qualité perçue du bloc optique, vu de l'extérieur du véhicule, quand la fonction SBL n'est pas activée.

A cet effet, la présente invention a pour premier objet, un bloc optique pour projecteur de véhicule automobile, comportant les caractéristiques de la revendication 1.

Selon une caractéristique préférée, la pluralité de sources lumineuses et la source lumineuses supplémentaire sont implantées sur une même carte électronique supportée dans le boitier ; les sources lumineuses étant implantées en regard de leurs réflecteurs paraboliques respectifs.

Selon une autre caractéristique préférée, les réflecteurs paraboliques des première et deuxième rangées ainsi que le réflecteur parabolique supplémentaire appartiennent tous à une même paroi transversale du boitier, obtenue en même temps que le moulage du boitier.

Selon une autre caractéristique préférée, les rayons émis par la source de lumière supplémentaire traversent la lentille dans une partie de la lentille située au voisinage du bord latéral du boitier.

Selon une autre caractéristique préférée, la deuxième rangée de réflecteurs paraboliques est en retrait de la première rangée de réflecteurs paraboliques par rapport à la lentille.

Selon une autre caractéristique préférée, le réflecteur parabolique supplémentaire comporte une face arrière concave orientée vers la deuxième rangée de réflecteurs paraboliques.

Selon une autre caractéristique préférée, la première rangée de réflecteurs paraboliques comporte cinq réflecteurs paraboliques adjacents et dans lequel la deuxième rangée de réflecteurs paraboliques comporte deux réflecteurs paraboliques adjacents.

Selon une autre caractéristique préférée, les sources lumineuses sont des LEDs.

L'invention a pour deuxième objet, un projecteur de véhicule automobile comportant au moins un bloc optique tel que décrit ci-dessus.

L'invention a pour dernier objet, un véhicule automobile comportant au moins un projecteur tel que décrit ci-dessus.

D'autres caractéristiques et avantages de l'invention apparaîtront à l'examen de la description détaillée ci-après, et du dessin annexé, sur lequel :
[Fig.1] illustre une vue de côté d'un bloc optique de projecteur de véhicule automobile, selon l'invention ;
[Fig.2] illustre une vue de dessus du bloc optique selon l'invention ;
[Fig.3] illustre le bloc optique selon l'invention, selon une vue de dessus en coupe suivant l'axe de coupe III-III de la figure 1 ;
[Fig.4] illustre le bloc optique selon l'invention, selon une vue de côté en coupe suivant l'axe de coupe IV-IV de la figure 2 ; et
[Fig.5] illustre un diagramme règlementaire d'éclairement de feux de croisement et de virage auquel est soumis le bloc optique selon l'invention.

Dans ce qui suit, on considère que le bloc optique, représenté sur les figures, est orienté tel que monté à l'intérieur d'un projecteur de véhicule lui-même monté dans un véhicule automobile. Le bloc optique adopte donc le même repère orthonormé XYZ que celui du véhicule. Les éléments identiques du bloc optique sont désignés par les mêmes références alphanumériques.

Pour cela et sauf précision contraire, il est fait référence au repère orthonormé XYZ pour identifier les directions d'extension du véhicule et les notions relatives associées, dont une direction longitudinale (selon X), une direction transversale (selon Y) et une direction verticale (selon Z). La direction longitudinale X s'étend entre l'avant et l'arrière du véhicule, la direction transversale Y s'étend entre les côtés latéraux droit et gauche du véhicule identifiés par rapport au conducteur en position de conduite du véhicule, et la direction verticale Z définit l'extension du véhicule en élévation depuis son plan de roulage au sol. Par suite, les notions relatives avant et arrière sont identifiées longitudinalement, la notion latérale et les notions relatives droit et gauche sont identifiées transversalement, les notions comme supérieur et inférieur ou autres notions relatives apparentées comme bas et haut, ... sont définies verticalement par rapport au plan de roulage du véhicule au sol.

La figure 1 illustre une vue de côté d'un bloc optique 1 et la figure 2 le même bloc optique 1 selon une vue de dessus. Le boc optique 1 considéré aux figures 1 et 2, est implanté dans le projecteur gauche du véhicule. Le projecteur et le véhicule ne sont pas représentés. Le bloc optique du projecteur droit, également non représenté, est identique et symétrique par rapport au plan médian vertical du véhicule.

Le bloc optique 1 comporte un boitier 2 fermé dans sa partie avant par une lentille 3.

Le boitier 2 du bloc optique 1 intègre une pluralité de composants mécaniques, optiques, électroniques et de dissipation thermique.

Le boitier 2 comporte dans sa partie avant 20 un compartiment supérieur 21, un compartiment central 22 et un compartiment inférieur 23.

Le compartiment central 22 et le compartiment inférieur 23 hébergent les composants dédiés à des fonctions d'éclairage de feux de croisement de type « coupure/pixel » et une fonction d'éclairage de feux de route de type « matrix ». On s'intéressera plus particulièrement au compartiment supérieur 21 qui héberge les composants utilisés pour la formation des faisceaux lumineux respectivement « Spot » et « Flat » faisant partie de la fonction d'éclairage de base des feux de croisement.

En référence à la figure 3, le faisceau « Flat », Fflat, est obtenu à partir d'une première rangée 40 de cinq réflecteurs paraboliques 41-45 de forme et de taille sensiblement identiques, désignés ci-après « paraboles ». Les cinq paraboles 41-45 sont disposées de manière adjacentes et sont alignées, suivant leur largeur, suivant une direction transversale par rapport au plan médian vertical PM du boitier 2 (selon X). Elles s'étendent entre le bord latéral gauche du compartiment 21 et le plan médian vertical PM du boitier 2.

Le faisceau « Spot », Fspot, est obtenu à partir d'une deuxième rangée 50 de deux paraboles 51-52 de taille et de forme sensiblement identiques. Les deux paraboles 51-52 sont disposées de manière adjacentes et sont alignées, suivant leur largeur, suivant une direction transversale par rapport au plan médian vertical PM du boitier 2 (selon X). Elles s'étendent depuis le plan médian vertical PM du compartiment supérieur 21 du boitier 2 du bloc optique 1 (suivant X) jusqu'au bord latéral droit du compartiment 21.

Les première et deuxième rangées 40 et 50 de paraboles (sept paraboles 41-45 et 51-52) sont obtenues par moulage avec le boitier 2 et définissent une seule et même paroi 6 s'étendant sensiblement perpendiculairement (suivant Y) aux parois latérales du compartiment supérieur 21 du boitier 2. La paroi 6 est ainsi conformée pour définir les sept paraboles 41-45 et 51-52.

En référence à la figure 4, une carte électronique 70 est agencée dans le compartiment supérieur 21. Elle est commune aux deux rangées de paraboles 40 et 50 et supporte les cinq sources lumineuses, cinq LEDs 71-75, disposées en regard des paraboles de la première rangée 40 et les deux sources lumineuses, deux LEDs 76-77 disposées en regard des paraboles de la deuxième rangée de paraboles 50. Les LEDs 71-75 et 76-77 dédiées respectivement aux paraboles 41-45 et 51-52 des première et deuxième rangées 40 et 50, émettent des rayons lumineux vers leurs paraboles respectives 41-45 et 51-52.

Pour ne pas surcharger le dessin, les LEDs bien que numérotées dans la description, n'ont pas été représentées ni référencées sur les figures à l'exception de la LED 73 sur la figure 4 qui est dédiée à la parabole 43.

Les paraboles 41-45 de la première rangée de paraboles 40 sont positionnées, dimensionnées et orientées de manière à réfléchir respectivement les rayons R1 émis par chacune des cinq LEDs 71-75, suivant leurs axes optiques principaux, aux travers d'une première partie latérale 31 de la lentille 3 située en regard de la première rangée de paraboles 40, à une première distance déterminée de la première rangée de paraboles 40.

Les paraboles 51-52 de la deuxième rangée de paraboles 50 sont dimensionnées et orientées de manière à réfléchir respectivement les rayons R2 émis par chacune des deux LEDs 76-77, suivant leurs axes optiques principaux, aux travers d'une deuxième partie latérale 32 de le lentille 3 située en regard de la deuxième rangée, à une deuxième distance déterminée de la deuxième rangée de paraboles 50.

Dans l'implantation décrite, les paraboles de la première rangée 40 ont une taille inférieure à la deuxième rangée 50 et la deuxième rangée de paraboles 50 est décalée, sensiblement en retrait de la première rangée 40, par rapport à la lentille 3. La deuxième distance est donc supérieure à la première distance. La première rangée de paraboles 40 comporte cinq paraboles 41-45 et la deuxième rangée de parabole 50 comporte deux paraboles 51-52.

L'ensemble des rayons R1 et R2 doivent respecter un diagramme d'éclairement règlementaire pour les faisceaux de feux de croisement de type « Flat », Fflat, et « Spot », Fspot, tel qu'illustré à la figure 5.

La projection du faisceau Fspot, est concentrée au centre du diagramme alors que la projection du faisceau Fflat, s'étend largement de part et d'autre de l'axe vertical du diagramme passant par le centre du projecteur. L'axe horizontal correspond à la ligne d'horizon par rapport au projecteur. Les projections de faisceaux Flat et Spot sont localisées sous l'axe horizontal.

La largeur des faisceaux Fflat et Fspot, est déterminée (le long de l'axe horizontal du diagramme) respectivement par les première et deuxième rangées de paraboles 40 et 50. L'apport de la fonction SBL apparait sur la gauche du diagramme en élargissant la largeur de projection du faisceau Fflat sur la gauche (bas-côté gauche).

L'implantation d'un module SBL remplissant la fonction SBL, dans le bloc optique 1 qui vient d'être décrit, doit donc respecter le diagramme d'éclairement réglementaire sans modifier les dimensions du boitier 2 et notamment la largeur du boitier 2 (selon Y).

Avantageusement, la solution selon l'invention consiste à implanter une parabole supplémentaire 60 (Fig. 2 et 3) dans le prolongement de la première rangée de parabole 40, après la parabole 45 qui est adjacente à la parabole 51 de la deuxième rangée de paraboles 50, sans modification de l'implantation des première et deuxième rangées 40 et 50. La parabole supplémentaire 60 est obtenue par moulage en même temps que le moulage de la paroi 6, conformée pour définir les paraboles des première et deuxième rangées 40 et 50.

La parabole supplémentaire 60 s'étend au voisinage de la jonction entre la première 40 et la deuxième 50 rangées de réflecteurs paraboliques 40 et 50 en s'avançant vers la lentille 3. Son axe optique principal est orienté vers la partie 31 de la lentille 3 qui rejoint le bord latéral gauche de la lentille 3. La face arrière de la parabole supplémentaire 60 est incurvée vers la parabole 51 qui est adjacente à la parabole 45, sans impacter le diagramme de rayonnement des rayons R2 et donc sans impacter le diagramme d'éclairement correspondant au faisceau Fspot.

La parabole supplémentaire 60 se présente globalement, en référence à la figure 3, comme une « cédille » inversée, accrochée entre la parabole 45 et la parabole 51 en étant sensiblement centrée sur le plan médian vertical PM.

Une LED supplémentaire 78, non représentée, est rapportée sur la carte électronique commune 70 supportant les sept précédentes LEDs 71-77, en étant disposée en regard de la parabole supplémentaire 60 La LED supplémentaire 78 émet des rayons lumineux R3 qui sont réfléchis par la parabole supplémentaire 60 dans des directions déterminées suivant l'axe optique principale de la parabole supplémentaire 60. On considère pour simplifier que le module SBL comporte principalement le réflecteur supplémentaire 60 et la diode supplémentaire 78.

Les rayons R3 émis par la LED supplémentaire 78 sont réfléchis dans une direction transverse à celle des rayons R1 (faisceau Fflat) pour traverser la lentille 3 dans une partie 31 de la lentille 3 située au voisinage du bord latéral gauche du boitier 2.

Grâce à cette implantation du module SBL 60, 78, quand les fonctions d'éclairage Flat et Spot sont activées, le rendu visuel du projecteur allumé vu de l'extérieur, n'est pas impacté lorsque la fonction SBL est inactivée. La surface extérieure du module optique 1 apparait toujours intégralement allumée.

## Revendications

1. Bloc optique (1) pour projecteur de véhicule automobile, comportant un boitier (2) fermé par une lentille optique (3), ledit boitier (2) comportant une première rangée de réflecteurs paraboliques (40) et une deuxième rangée de réflecteurs parabolique (50) adjacente à la première rangée (40) et prolongeant ladite première rangée selon une même direction transversale du boitier (2) ; lesdits réflecteurs paraboliques des première et deuxième rangées (40 et 50) étant conformés pour être aptes à réfléchir respectivement des rayons lumineux (R1 et R2), émis par une pluralité de sources de lumière, à l'extérieur du boitier (2) au travers de la lentille (3) suivant des première et deuxième directions déterminées pour former respectivement un faisceau lumineux (Fflat) d'une fonction d'éclairage Flat et
un faisceau lumineux (Fspot) d'une fonction d'éclairage Spot, le faisceau lumineux (Fflat) de la fonction d'éclairage Flat et le faisceau lumineux (Fspot) de la fonction d'éclairage Spot faisant partie d'une fonction d'éclairage de base des feux de croisement,
**caractérisé en ce que**
ledit bloc optique (1) comporte en outre un réflecteur parabolique supplémentaire (60) implanté
au voisinage de la jonction entre la première (40) et la deuxième (50) rangées de réflecteurs paraboliques (40 et 50) en étant conformé pour être apte à réfléchir des rayons lumineux (R3), émis par au moins une source lumineuse supplémentaire, au travers de la lentille (3) suivant une direction transverse à celle des rayons (R1) du faisceau Flat pour former un faisceau lumineux (Fsbl) de la fonction d'éclairage Static Bending Light (SBL).

2. Bloc optique (1) selon la revendication précédente, dans lequel la pluralité de sources lumineuses et la source lumineuses supplémentaire sont implantées sur une même carte électronique (70) supportée dans le boitier (2) ; les sources lumineuses étant implantées en regard de leurs réflecteurs paraboliques respectifs.

3. Bloc optique (1) selon l'une des revendications précédentes, dans lequel les réflecteurs paraboliques des première et deuxième rangées (40 et 50) ainsi que le réflecteur parabolique supplémentaire (60) appartiennent tous à une même paroi (6) transversale du boitier (2), obtenue en même temps que un moulage du boitier (1).

4. Bloc optique (1) selon l'une des revendications précédentes, dans lequel les rayons (R3) émis par la source de lumière supplémentaire traversent la lentille (3) dans une partie (31) de la lentille (3) située au voisinage du bord latéral du boitier (2).

5. Bloc optique (1) selon l'une des revendications précédentes, dans lequel la deuxième rangée de réflecteurs paraboliques (50) est en retrait de la première rangée de réflecteurs paraboliques (50) par rapport à la lentille (3).

6. Bloc optique (1) selon la revendication précédente dans lequel le réflecteur parabolique supplémentaire (60) comporte une face arrière concave orientée vers la deuxième rangée de réflecteurs paraboliques (50).

7. Bloc optique (1) selon l'une des revendications précédentes dans lequel, la première rangée de réflecteurs paraboliques comporte cinq réflecteurs paraboliques adjacents et dans lequel la deuxième rangée de réflecteurs paraboliques comporte deux réflecteurs paraboliques adjacents.

8. Bloc optique (1) selon l'une des revendications précédentes, dans lequel les sources lumineuses sont des LEDs.

9. Projecteur de véhicule automobile comportant au moins un bloc optique (1) selon l'une des revendications précédentes.

10. Véhicule automobile comportant au moins un projeteur selon la revendication précédente.

## Patentansprüche

1. Optische Einheit (1) für einen Scheinwerfer eines Kraftfahrzeugs, bestehend aus einem Gehäuse (2), das von einer optischen Linse (3) umschlossen ist, wobei das Gehäuse (2) eine erste Reihe von Parabolreflektoren (40) und eine zweite Reihe von Parabolreflektoren (50) umfasst, die an die erste Reihe (40) angrenzen und sich in derselben Querrichtung des Gehäuses (2) erstrecken, wobei die Parabolreflektoren der ersten und zweiten Reihe (40 und 50) so gestaltet sind, dass sie geeignet sind für Lichtstrahlen (R1 und R2), die von einer Vielzahl von Lichtquellen ausgestrahlt werden, außerhalb des Gehäuses (2) durch die Linse (3) in der ersten und zweiten Richtung reflektieren, die bestimmt sind, um jeweils einen Lichtstrahl (Fflat) einer flachen Beleuchtungsfunktion und einen Lichtstrahl (Fspot) einer punktuellen Beleuchtungsfunktion zu bilden; der Lichtstrahl (Fflat) der Beleuchtungsfunktion "Flat" und der Lichtstrahl (Fspot) der Beleuchtungsfunktion "Spot", die Teil einer grundlegenden Beleuchtungsfunktion der Scheinwerfer für Abblendlicht sind, **dadurch gekennzeichnet, dass** die optische Einheit (1) auch einen zusätzlichen Parabolreflektor (60) umfasst, der sich in der Nähe der Verbindungsstelle zwischen der ersten (40) und der zweiten (50) Reihe von Parabolreflektoren (40 und 50) befindet, die als geeignet für reflektieren Lichtstrahlen (R3), die von mindestens einer zusätzlichen Lichtquelle emittiert werden, durch die Linse (3) in einer Richtung, die quer zu der der Strahlen (R1) des Flachstrahls verläuft, um einen Lichtstrahl (Fsbl) der Beleuchtungsfunktion Statisches Biegelicht (SBL) zu bilden.

2. Optischer Block (1) nach dem vorhergehenden Anspruch, wobei die Mehrzahl der Lichtquellen und die zusätzliche Lichtquelle auf derselben Elektronikplatine (70) angeordnet sind, die in dem Gehäuse (2) gelagert ist; wobei die Lichtquellen gegenüber ihren jeweiligen Parabolreflektoren angeordnet sind.

3. Optischer Block (1) nach einem der vorhergehenden Ansprüche, wobei die Parabolreflektoren der ersten und zweiten Reihe (40 und 50) und der zusätzliche Parabolreflektor (60) alle zu derselben Querwand (6) des Gehäuses (2) gehören, die gleichzeitig mit einer Formung des Gehäuses (1) erhalten wird.

4. Optischer Block (1) nach einem der vorhergehenden Ansprüche, wobei die von der zusätzlichen Lichtquelle emittierten Strahlen (R3) durch die Linse (3) in einen in der Nähe der Seitenkante des Gehäuses (2) befindlichen Abschnitt (31) der Linse (3) eintreten.

5. Optischer Block (1) nach einem der vorhergehenden Ansprüche, wobei die zweite Reihe von Parabolreflektoren (50) von der ersten Reihe von Parabolreflektoren (50) in Bezug auf die Linse (3) zurückgesetzt ist.

6. Optische Einheit (1) nach dem vorhergehenden Anspruch, wobei der zusätzliche Parabolreflektor (60) eine konkave Rückfläche aufweist, die zur zweiten Reihe von Parabolreflektoren (50) ausgerichtet ist.

7. Optischer Block (1) nach einem der vorhergehenden Ansprüche, wobei die erste Reihe von Parabolreflektoren fünf benachbarte Parabolreflektoren umfasst und wobei die zweite Reihe von Parabolreflektoren zwei benachbarte Parabolreflektoren umfasst.

8. Optischer Block (1) nach einem der vorhergehenden Ansprüche, wobei die Lichtquellen LEDs sind.

9. Scheinwerfer für Kraftfahrzeuge, mit mindestens einem optischen Block (1) nach einem der vorhergehenden Ansprüche.

10. Kraftfahrzeug, in dem mindestens ein Konstrukteur gemäß dem vorstehenden Anspruch enthalten ist.

## Claims

1. An optical unit (1) for a motor vehicle headlamp, comprising a housing (2) enclosed by an optical lens (3), said housing (2) comprising a first row of parabolic reflectors (40) and a second row of parabolic reflectors (50) adjacent to the first row (40) and extending said first row in the same transverse direction of the housing (2); said parabolic reflectors of the first and second rows (40 and 50) being conformed to be suitable for reflect respectively light rays (R1 and R2), emitted by a plurality of light sources, outside the housing (2) through the lens (3) in the first and second directions determined to form respectively a light beam (Fflat) of a Flat lighting function and a light beam (Fspot) of a Spot lighting function, ; the light beam (Fflat) of the Flat lighting function and the light beam (Fspot) of the Spot lighting function forming part of a basic lighting function of the dipped-beam headlamps, **characterised in that** said optical unit (1) also comprises an additional parabolic reflector (60) located in the vicinity of the junction between the first (40) and second (50) rows of parabolic reflectors (40 and 50) being conformed to be suitable for reflect light rays (R3), emitted by at least one additional light source, through the lens (3) in a direction transverse to that of the rays (R1) of the Flat beam to form a light beam (Fsbl) of the Static Bending Light (SBL) illumination function.

2. An optical block (1) according to the preceding claim, wherein the plurality of light sources and the additional light source are located on the same electronic board (70) supported in the housing (2); the light sources being located opposite their respective parabolic reflectors.

3. An optical block (1) according to one of the preceding claims, wherein the parabolic reflectors of the first and second rows (40 and 50) and the additional parabolic reflector (60) all belong to the same transverse wall (6) of the housing (2), obtained at the same time as a molding of the housing (1).

4. An optical block (1) according to one of the preceding claims, wherein the rays (R3) emitted by the additional light source pass through the lens (3) into a portion (31) of the lens (3) located in the vicinity of the side edge of the housing (2).

5. An optical block (1) according to one of the preceding claims, wherein the second row of parabolic reflectors (50) is set back from the first row of parabolic reflectors (50) with respect to the lens (3).

6. An optical unit (1) according to the preceding claim wherein the additional parabolic reflector (60) has a concave rear face oriented towards the second row of parabolic reflectors (50).

7. An optical block (1) according to one of the preceding claims, wherein the first row of parabolic reflectors comprises five adjacent parabolic reflectors and wherein the second row of parabolic reflectors comprises two adjacent parabolic reflectors.

8. An optical block (1) according to one of the preceding claims, wherein the light sources are LEDs.

9. A motor vehicle headlamp comprising at least one optical block (1) according to one of the preceding claims.

10. A motor vehicle incorporating at least one designer according to the preceding claim.
